# DEMANDE DE BREVET EUROPEEN

(11) **EP 0 143 050 A2**
(43) Date de publication de la demande: **29.05.1985**
(21) Numéro de dépôt: 84402322.6
(22) Date de dépôt: 14.11.1984
(51) Int. Cl.: G07C 9/00, E05C 7/00

(54) **Dispositif de contrôle d'accès de type sas**

(30) Priorité: 24.11.1983 FR 8318762
(71) Demandeur: Lewiner, Jacques, F-92210 Saint-Cloud (FR); Hennion, Claude, F-75005 Paris (FR)
(72) Inventeur: Lewiner, Jacques, F-92210 Saint-Cloud (FR); Hennion, Claude, F-75005 Paris (FR)
(74) Mandataire: Behaghel, Pierre (FR)

(57) **Abrégé**

L'invention est relative aux dispositifs de contrôle d'accès du type sas qui comprennent au moins deux portes (2, 3). Un sélecteur unique de programme (14, 15) à commande facile et instantanée permet de choisir à volonté le programme de fonctionnement de sas parmi plusieurs programmes prédéterminés.

## Description

L'invention est relative aux dispositifs de contrôle d'accès du type sas comportant au moins deux portes équipées chacune d'une serrure de verrouillage à commande électrique et un dispositif de commande propre à appliquer au sas n programmes de fonctionnement distincts, n étant un entier supérieur à 1.

Chaque programma se traduit par une combinaison particulière :
- des états de repos des serrures, chaque serrure pouvant être ouverte ou fermée au repos,
- des habilitations de ces serrures à changer d'état, chaque serrure pouvant être condamnée à demeurer en son état ouvert ou fermé ou au contraire libre de changer d'état en réponse à certaines commandes,
- et des modes de commande des actionnements desdites serrures, chaque serrure pouvant être commandée par exemple, selon les circonstances, à partir d'un portier extérieur au sas, à partir d'un portier intérieur au sas, à partir d'un pupitre éloigné du sas, à partir d'un lecteur de cartes codées ...

Dans les dispositifs de contrôle d'accès du genre en question connus jusqu'à ce jour, le remplacement d'un programme par un autre se fait en actionnant un certain nombre d'interrupteurs électriques ou organes analogues rassemblés sur un pupitre de commande.

Cette formule présente plusieurs inconvénients :
- elle est relativement longue à mettre en oeuvre, vu la multiplicité des interrupteurs à actionner et la nécessité de choisir, pour chaque changement de programme, ceux de ces interrupteurs qui doivent être actionnés,
- chaque programme est totalement effacé par celui qui le remplace.

Or, il existe de nombreuses situations pour lesquelles il importe de pouvoir commander un changement de programme instantanément, par une manoeuvre simple et unique.

C'est en particulier le cas dans les banques, les bureaux de poste ou autres lieux publics, dans lesquels il faut pouvoir réagir rapidement en cas d'agression ou de sinistre, par exemple aux fins de verrouillage simultané des deux portes du sas d'accès de façon à y enfermer un individu indésirable, ou aux fins de déverrouillage simultané des deux portes du sas de façon à libérer le passage vers la sortie du local desservi par ce sas en cas d'incendie, ou aux fins d'interdiction totale de tout passage à travers le sas...

Ces possibilités de commandesd'urgence doivent par ailleurs cohabiter avec des possibilités de commandes plus courantes telles que le déverrouillage successif des deux portes du sas, l'ouverture de chaque porte n'étant alors rendue possible que lors de la fermeture de l'autre porte en vue de permettre notamment un filtrage des personnes accédant au local desservi par le sas, ou la protection du local et de son environnement vis-à-vis de phénomènes spéciaux régnant de l'autre côté du sas (lumière, pollution, pression ou dépression, ...).

De même il peut être utile de prévoir plusieurs modes de commande distincts des serrures des portes du sas en fonction des circonstances, chaque serrure pouvant par exemple être commandée le jour par appui sur un bouton-poussoir compris par un portier monté sur le chambranle de la porte correspondante et la nuit, par introduction d'une carte codée dans un lecteur approprié.

L'invention rend possibles les changements de programme du genre en question instantanés et faciles, ces changements ne nécessitant de la part de celui qui les commande ni concentration d'esprit, ni consultation d'instructions particulières.

De plus, l'adoption de chaque programme n'altère en rien les programmes précédemment adoptés, lesquels peuvent être tous à nouveau adoptés d'un seul geste.

A cet effet, les dispositifs de contrôle du genre en question sont essentiellement caractérisés selon l'invention en ce qu'ils comprennent un sélecteur unique à n positions à actionnement facile et rapide, et des moyens électriques associés à ce sélecteur et propres à appliquer automatiquement au sas les n programmes de fonctionnement lorsque le sélecteur est placé respectivement en ses n positions.

Dans des modes de réalisation préférés, on a recours en outre à l'une et/ou à l'autre des dispositions suivantes :
- le sélecteur est commandé par une manette rotative à n positions,
- le sélecteur est commandé par n boutons-poussoirs,
- le sélecteur est commandé par un clavier à touches,
- les moyens électriques associés au sélecteur sont agencés de façon à assurer une télécommande sans fil.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation particulier de l'invention en se référant aux dessins ci-annexés d'une manière bien entendu non limitative.
La figure 1, de ces dessins, montre en vue perspective un sas et son dispositif de contrôle établis conformément à l'invention.
La figure 2 est un schéma électrique de ce dispositif de contrôle.
La figure 3 est un schéma électrique plus détaillé d'une partie de ce dispositif.

Sur la figure 1, le sas est représenté en perspective avec deux portes 2 et 3 sur les huisseries desquelles se trouvent deux serrures 4₁ et 5₁ propres à coopérer avec leurs gâches respectives 4₂ et 5₂, des "portiers" ou organes de commande et de signalisation 6₁ et 6₂ situés de part et d'autre de la porte 2 et 7₁ et 7₂ situés de part et d'autre de la porte 3. Un contrôleur de sas 8 est relié à la serrure 4₁ et aux portiers 6₁ et 6₂ par un ensemble de câbles 9, à la serrure 5₁ et aux portiers 7₁ et 7₂ par un ensemble de câbles 10, à un pupitre de commande 13 par un câble 12 et à un sélecteur de programme 14 par un câble 11.

Le sélecteur de programme 14 comporte un commutateur rotatif 15 permettant de sélectionner le programme de fonctionnement choisi du sas.

La figure 2 montre schématiquement le contrôleur de sas 8 qui comporte un programmateur 16 des divers modes de fonctionnement du sas, relié aux entrées 18 d'une unité de traitement logique 17. Cette unité gère l'ensemble des signaux provenant d'une part des portiers 6₁, 6₂, 7₁, 7₂ et du pupitre de commande 13 par l'intermédiaire du programmateur 16 et d'autre part des serrures 4, 5 et produit les signaux électriques de commande des serrures et de signalisation des portiers et du pupitre de commande.

La figure 3 montre un mode de réalisation particulier du sélecteur de programme 14 et du programmateur 16.

Sur cette figure, le sélecteur 14 est constitué par un commutateur 15 à quatre positions permettant le choix entre quatre programmes.

Ces programmes sont élaborés dans le programmateur 16 à l'aide de moyens de commutation tels que des interrupteurs 20 montés en série avec des diodes 30 elles-mêmes montées de façon telle que chacune des diverses positions du commutateur 15 valide, parmi les conducteurs électriques 41, 42, 43, 44, du câble 11, celui auquel ce contacteur est relié, savoir le conducteur 41 sur la figure 3.

Chacun des interrupteurs 20 est placé une fois pour toutes en sa position ouverte ou fermée par le technicien qui installe le dispositif, et ce en fonction des différents programmes qu'il désire affecter à ce dispositif.

Chacun des organes susceptibles d'être commandés, par exemple l'organe de commande d'ouverture 45 du portier 6₁ (ou l'organe de commande d'ouverture 46 du portier 6₂) est relié d'une part à l'une des entrées 18₁, 18₂, etc., de l'unité de traitement 17 et d'autre part à l'un des ensembles 19₁₋, 19₂ d'interrupteurs 20 et diodes 30, chacun de ces ensembles étant relié lui-même aux conducteurs 41, 42, 43 et 44.

Un tel agencement permet de réaliser autant de configurations différentes et indépendantes qu'il y a de positions utiles du commutateur 15, et cela pour tous les types d'organes de commande raccordés électriquement à l'unité de traitement tels que ceux associés aux divers portiers ou au pupitre.

Les éléments de commutation tels que les commutateurs 15 et interrupteurs 20 peuvent être réalisés de toutes les manières usuelles à l'aide par exemple de contacts ohmiques, d'éléments.â semiconducteurs, de coupleurs optoélectroniques, de relais, etc.

Les moyens de liaison entre le sélecteur 14 et le contrôleur de sas 8 ont été sur la figure 1 représentés par un câble 11.

Ces moyens peuvent être constitués également par une liaison immatérielle utilisant des ondes électromagnétiques par exemple dans le domaine haute fréquence, ou des ondes infrarouges, ou encore des ondes ultrasonores modulées.

Dans chaque cas, la présence du sélecteur permet une commande particulièrement pratique du sas et améliore sensiblement la sécurité de son utilisation.

C'est ainsi que, lorsqu'un responsable de la sécurité d'un local désire, par suite d'une situation imprévue, changer le mode de fonctionnement du sas qui contrôle l'accès à ce local, il lui suffit d'agir sur le sélecteur 14.

Comme il va de soi et comme il résulte d'ailleurs déjà de ce qui précède, l'invention ne se limite nullement à ces modes d'application et de réalisation qui ont été plus spécialement envisagés ; elle en embrasse, au contraire, toutes les variantes.

En particulier le sélecteur 14 pourrait être commandé par un organe 15 facile à actionner autre qu'un commutateur rotatif à n positions (n étant un entier supérieur à 1 et égal au nombre des programmes), par exemple par une suite de n boutons-poussoirs affectés respectivement aux n programmes, ou encore par un clavier à touches se prêtant à la composition de n combinaisons de frappes correspondant.respectivement auxdits n programmes.

De même des moyens de codage peuvent être prévus au niveau du sélecteur pour que seul un responsable connaissant le code autorisé puisse effectuer la sélection des programmes..

Ces moyens peuvent être soit des moyens de codage immatériels tels que la composition d'un code secret, soit des moyens matériels tels que le positionnement dans le sélecteur d'une clé mécanique codée.

Les divers programmes préétablis dans le programmateur 16 peuvent également être élaborés non pas par positionnement de contacteurs électriques mais par un ensemble de données logiques, par exemple binaires, conservé dans une mémoire, telle qu'une mémoire de type fusible, ou encore une mémoire à semiconducteurs, cet ensemble de données logiques étant éventuellement exploité par un calculateur : dans ce dernier cas, la mise du sélecteur en ses diverses positions a pour effet d'indiquer au calculateur la région de la mémoire dans laquelle se trouve le programme à exécuter, ou encore les instructions à exécuter pour réaliser ledit programme.

## Revendications

1. Dispositif de contrôle d'accès du type sas, comportant au moins deux portes (2, 3) équipées chacune d'une serrure de verrouillage (4₁, 5₁) à commande électrique et un dispositif de commande propre à appliquer au sas n programmes de fonctionnement distincts, n étant un entier supérieur à 1, chaque programme se traduisant par une combinaison particulière des états de repos des serrures, de leurs habilitations et de leurs modes de commande, caractérisé en ce qu'il comprend un sélecteur unique (14, 15) à n positions, à actionnement facile et rapide, et des moyens électriques associés à ce sélecteur et propres à appliquer automatiquement au sas les n programmes de fonctionnement lorsque le sélecteur est placé respectivement en ses n positions.

2. Dispositif de contrôle selon la revendication 1, caractérisé en ce que le sélecteur (14) est commandé par une manette rotative (15) à n positions.

3. Dispositif de contrôle selon la revendication 1, caractérisé en ce que le sélecteur (14) est commandé par n boutons-poussoirs.

4. Dispositif de contrôle selon la revendication 1, caractérisé en ce que le sélecteur (14) est commandé par un clavier à touches.

5. Dispositif de contrôle selon l'une quelconque des précédentes revendications, caractérisé en ce que les moyens électriques associés au sélecteur sont agencés de façon à assurer une télécommande sans fil.

6. Dispositif de contrôle selon l'une quelconque des précédentes revendications, caractérisé en ce que les moyens électriques associés au sélecteur comprennent un ensemble de programmes (16) constitué par une suite d'interrupteurs (20) préréglés en leur position ouverte ou fermée, associés à des diodes (30).

7. Dispositif de contrôle selon l'une quelconque des revendications 1 à 5, caractérisé en ce que les moyens électriques associés au sélecteur comprennent un ensemble de programmes (16) constitué par une mémoire.

8. Dispositif de contrôle selon la revendication 7, caractérisé en ce que la mémoire est une mémoire à semiconducteurs et en ce qu'elle est associée à un calculateur susceptible d'exploiter son contenu conformément aux indications données par le sélecteur (14).

9. Dispositif de contrôle selon l'une quelconque des précédentes revendications, caractérisé en ce que le sélecteur (14) est associé à des moyens de sécurité codés agencés de façon à n'autoriser sa commande qu' aux détenteurs d'un code.
